# EUROPÄISCHE PATENTSCHRIFT

(11) **EP 2 426 248 B1**
(45) Veröffentlichungstag und Bekanntmachung des Hinweises auf die Patenterteilung: **27.09.2017**
(21) Anmeldenummer: 11008792.1
(22) Anmeldetag: 04.11.2011
(51) Int. Cl.: D06F 58/04

(54) **Wäschetrommel für Wäschetrockner**
Laundry drum for laundry dryer
Tambour de lavage pour sèche-linge

(43) Veröffentlichungstag der Anmeldung: 07.03.2012
(73) Patentinhaber: V-Zug AG, CH-6301 Zug (CH)
(72) Erfinder: Arnold, Stefan, 6042 Dietwill (CH)
(74) Vertreter: Sutter, Kurt

(56) Entgegenhaltungen:
- EP-A1- 1 498 535
- WO-A1-2005/113879
- DE-A1- 10 006 975
- DE-A1- 10 031 038
- DE-A1-102005 056 942
- DE-A1-102008 044 123
- JP-A- 54 117 164
- JP-A- 2000 107 494
- JP-U- 56 014 584
- US-A- 2 886 901
- US-A- 3 146 196

## Beschreibung

### Gebiet der Erfindung

Die Erfindung betrifft eine Wäschetrommel für einen Wäschetrockner bzw. einen Wäschetrockner mit einer solchen Wäschetrommel gemäss dem Oberbegriff der unabhängigen Patentansprüche.

### Hintergrund

Ein Wäschetrockner besitzt eine Wäschetrommel mit einer Befüllöffnung, durch welche feuchte Wäsche in die Wäschetrommel eingebracht werden kann. Ein Prozessluftstrom tritt durch Luftöffnungen in einer Wand der Wäschetrommel in die Wäschetrommel ein, nimmt Feuchtigkeit aus der Wäsche auf und verlässt die Wäschetrommel durch Luftkanäle. Während der Trocknungsphase ist die Befüllöffnung durch eine Tür verschlossen und die Wäschetrommel rotiert in eine Richtung oder abwechselnd in beide Richtungen (Reversierung).

Die Dokumente EP 1498535 A1 (dieses Dokument offenbart den Oberbegriff des Anspruchs 1), DE 10006975 A1, WO 2005/113879 A1, JP 2000107494 A, US 2886901 A, DE 10031038 A1, JP 54117164 A, JP 56014584 U (dieses Dokument offenbart den Oberbegriff der Ansprüche 6 und 7) und US 3146196 A offenbaren Wäschetrommeln für Waschmaschinen und/oder Wäschetrockner.

Konventionelle Wäschetrommeln haben jedoch den Nachteil, dass insbesondere die Luftöffnungen zu Strömungsverlusten und/oder Verwirbelungen im Prozessluftstrom und somit zu höherem Energieverbrauch sowie stärkeren Lärmemissionen führen.

### Darstellung der Erfindung

Es stellt sich vor diesem Hintergrund die Aufgabe, eine verbesserte Wäschetrommel für einen Wäschetrockner bzw. einen Wäschetrockner mit einer solchen Wäschetrommel bereitzustellen. Diese Aufgabe wird von den Vorrichtungen gemäss den unabhängigen Patentansprüchen gelöst.

Erfindungsgemäss weist eine Wäschetrommel für einen Wäschetrockner dabei einen Trommelinnenraum zur Aufnahme von zu trocknender Wäsche auf. Weiterhin umfasst die Wäschetrommel eine Wand, welche den Trommelinnenraum von einem Trommelaussenraum (auf der Aussenseite der Trommel, im Gehäuse des Wäschetrockners) abgrenzt. Diese Wand der Wäschetrommel weist dabei eine Mehrzahl von Luftöffnungen (z.B. mit Durchmessern von 10-12 mm) auf, durch welche ein Prozessluftstrom zum Trocknen der Wäsche vom Trommelaussenraum her in den Trommelinnenraum geführt werden kann. Die Wand der Wäschetrommel weist weiterhin zur Verbesserung der Strömungseigenschaften des Prozessluftstroms zumindest zwischen zwei der Luftöffnungen - in einer bevorzugten Weiterbildung zwischen allen Luftöffnungen - eine dem Trommelaussenraum zugewandte ebene oder konvexe Fläche auf. Mit anderen Worten sind in diesem Bereich trommelaussenseitig keine bzw. zumindest keine solchen Vertiefungen vorzufinden, welche zu unerwünschten Verwirbelungen des Prozessluftstroms führen, insbesondere bei dessen Durchgang durch die Luftöffnungen.

Zusätzlich verringert sich in einer bevorzugten Ausführungsform ein Querschnitt (d.h. Durchmesser) zumindest einer der Luftöffnungen - in einer bevorzugten Weiterbildung aller Luftöffnungen - zumindest in einem Abschnitt vom Trommelaussenraum zum Trommelinnenraum hin. Der Begriff "Abschnitt" ist in diesem Zusammenhang als Teilbereich der Luftöffnung vom Trommelaussenraum zum Trommelinnenraum zu verstehen. Diese Verringerung des Querschnitts der Luftöffnung(en) mindestens in einem Abschnitt kann stufenweise oder stufenlos erfolgen, z.B. können die Luftöffnungen trichterförmig zum Trommelinnenraum hin ausgebildet sein. Durch diese Massnahme bzw. Massnahmen wird eine weitere Verbesserung des Strömungsverhaltens des Prozessluftstroms erreicht, wodurch kleinere Prozessluftventilatoren eingesetzt werden können und/ oder Energieeinsparungen ermöglicht werden sowie eine Verringerung der Geräuschemissionen.

Die Wäschetrommel umfasst einen Zylindermantel und eine Befüllöffnung. Dabei sind in einer bevorzugten Ausführungsform die Wand und die Befüllöffnung an gegenüberliegenden Stirnseiten des Zylindermantels angeordnet. Somit kann ein durch die Wäschetrommel laufender Prozessluftstrom gewährleistet werden, indem der Prozessluftstrom z.B. durch die Wand an einer Stirnseite der Wäschetrommel in die Wäschetrommel eintritt und diese durch die gegenüberliegende Befüllöffnung wieder verlässt.

In einer ersten erfindungsgemässen Wäschetrommel ist die Wäschetrommel zumindest teilweise aus durchstanztem Blech gefertigt. Dabei wird z.B. ein durchgehender Edelstahl-Blechrohling (noch ohne Luftöffnungen) vom späteren Trommelinnenraum her gegen den späteren Trommelaussenraum durchstanzt, wodurch die Luftöffnungen im Blech erzeugt werden. Die Wand weist dann in den Trommelaussenraum gerichtete und um die Luftöffnungen umlaufende Krägen auf. Somit kann der spätere Trommelinnenraum der Wand frei von scharfen Kanten gehalten werden, welche die Wäsche während der Trocknung bzw. Rotation der Wäschetrommel beschädigen könnten. Dennoch wird eine einfachere und kostengünstigere Herstellung der Wand mit den Luftöffnungen ermöglicht.

Vorzugsweise weist mindestens einer dieser Krägen - vorzugsweise alle Krägen - im Trommelaussenraum Einlaufkonturen auf, wodurch auf einfachere Weise eine (abschnittsweise) Verringerung des Querschnitts der Luftöffnung(en) zum Trommelinnenraum hin erzeugt werden kann.

In einer besonders bevorzugten Ausführungsform weist mindestens einer der Krägen - vorzugsweise alle Krägen - dabei eine Bördelung auf, insbesondere eine Bördelung mit einem Radius kleiner als 4 mm. Mit anderen Worten werden die Krägen vom Zentrum der Luftöffnung weg "nach aussen zurückgebogen", also trommelaussenseitig wieder in Richtung der Wand. Somit ist nur ein Produktionsschritt zum Erzeugen der Luftöffnungen mit Einlaufkonturen nötig.

In der ersten erfindungsgemässen Wäschetrommel ist ein Zwischenvolumen zwischen mindestens zwei der Krägen - vorzugsweise zwischen allen Krägen - im Trommelaussenraum mit einem Werkstoff, z.B. einem Fremdwerkstoff, ausgefüllt. Somit kann auf einfachere Weise eine dem Trommelaussenraum zugewandte ebene oder konvexe Fläche der Wand erzeugt werden. Unter dem Begriff "Zwischenvolumen" ist in diesem Zusammenhang das gegen die Luftöffnungen von den Krägen und gegen den Trommelinnenraum vom zwischen den Luftöffnungen angeordneten Wandmaterial begrenzte Volumen zwischen den Luftöffnungen zu verstehen, welches im Trommelaussenraum mindestens bis zu einer Ausdehnung der Krägen in den Trommelaussenraum (also bis zur Ausdehnung der Krägen in z-Richtung oder sogar darüber hinaus, siehe unten) mit dem Werkstoff ausgefüllt ist.

In einer bevorzugten Ausführungsform kann das Zwischenvolumen nach dem Durchstanzen eines Blechrohlings mit Erzeugung von Krägen (mit oder ohne Bördelung) beispielsweise mit einem aushärtenden Harz oder einer anderen Vergussmasse ausgegossen werden. Auf diese Weise kann wie beschrieben auf einfachere Weise eine dem Trommelaussenraum zugewandte ebene oder konvexe Fläche der Wand erzeugt werden, was zu einer Verbesserung der Strömungsverhältnisse für den Prozessluftstrom führt.

In einer zweiten erfindungsgemässen Wäschetrommel umfasst die Wand der Wäschetrommel zumindest in einem Teilbereich mindestens zwei Einzelteile. Die beiden Einzelteile können aus demselben Material (z.B. zwei Stanzteile aus Edelstahl) oder unterschiedlichen Materialien (z.B. trommelinnenseitig ein Stanzteil aus Edelstahl und trommelaussenseitig ein Kunststoffteil) hergestellt sein. Die beiden Einzelteile der Wand sind in der zweiten erfindungsgemässen Wäschetrommel spiegelbildliche Stanzteile mit jeweils um die Luftöffnungen umlaufenden Krägen. Die beiden Einzelteile der Wand werden dann so miteinander kombiniert, dass Stirnseiten der Krägen der Einzelteile gegeneinander gerichtet angeordnet sind. Mit anderen Worten sind die Krägen des trommelinnenseitigen Einzelteils zur Trommelaussenseite hin orientiert und die Krägen des trommelaussenseitigen Einzelteils sind zur Trommelinnenseite hin orientiert. Dabei stehen sich die Stirnseiten der Krägen gegenüber. Somit kann eine Wand mit einer dem Trommelaussenraum zugewandten ebenen Fläche erzeugt werden, was zu einer Verbesserung der Strömungsverhältnisse für den Prozessluftstrom führt.

In einer dritten erfindungsgemässen Wäschetrommel umfasst die Wand zumindest in einem Teilbereich ein erstes Einzelteil sowie ein zweites Einzelteil. Dabei weisen sowohl das erste Einzelteil wie auch das zweite Einzelteil jeweils mindestens einen um eine Luftöffnung umlaufenden Kragen auf. Zumindest dem einen Kragen - vorzugsweise allen Krägen - des ersten Einzelteils ist dabei jeweils ein Kragen des zweiten Einzelteils der Wand zugeordnet. Jeweils ein Kragen des ersten Einzelteils und der zugeordnete Kragen des zweiten Einzelteils bilden somit ein Kragenpaar, welches nach dem Zusammensetzen der Einzelteile um die jeweilige gemeinsame Luftöffnung der Wand umläuft. In einem solchen Kragenpaar weist der Kragen des ersten Einzelteils krageninnenseitig (also zu der jeweiligen Luftöffnung hinweisend) einen grösseren oder maximal den gleichen Durchmesser (Innendurchmesser) auf als der jeweils zugehörige Kragen des zweiten Einzelteils kragenaussenseitig (also von der Luftöffnung wegweisend, Aussendurchmesser). Die beiden Einzelteile werden dann so zur Wand zusammengesetzt, dass zumindest ein Kragenpaar - vorzugsweise alle Kragenpaare - "ineinander" angeordnet ist/sind bzw. die Krägen sich in einer Richtung des Luftstroms unterschiedlich stark, also zumindest in einem Abschnitt, "überlappen". Mit anderen Worten ist der Kragen des ersten Einzelteils zumindest in einem Abschnitt nicht der jeweiligen Luftöffnung direkt zugewandt, da von ihm aus gesehen krageninnenseitig (also zu der jeweiligen Luftöffnung hinweisend) der zugehörige Kragen des zweiten Einzelteils der Wand angeordnet ist, welcher der eigentlichen Luftöffnung direkt zugewandt ist. Somit können die Luftöffnungen auf einfachere Art durch das/die Kragenpaar(e) umschlossen werden.

Ein Wäschetrockner, insbesondere ein Wärmepumpentrockner, mit einer der oben beschriebenen Wäschetrommeln profitiert von einer verbesserten Prozessluftströmung im Bereich der Luftöffnungen an der Wäschetrommel. Somit ist eine Energieeinsparung und/oder Reduzierung des Geräuschpegels möglich.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigt die
Figur 1 eine perspektivische Darstellung einer Wäschetrommel 10 mit einem Zylindermantel 14, einer Befüllöffnung 15 sowie mit einer Wand 20, in welcher eine Mehrzahl von Luftöffnungen 21 zum Durchführen eines Prozessluftstroms 13 von einem Trommelaussenraum 12 in einen Trommelinnenraum 11 angeordnet ist,
Figur 2 eine Schnittdarstellung durch einen Teil einer Wand 20 einer nicht beanspruchten Wäschetrommel 10 mit um Luftöffnungen 21 umlaufenden Krägen 23, welche in einem Trommelaussenraum 12 eine Bördelung 25 aufweisen,
Figur 3 eine Schnittdarstellung durch einen Teil der Wand 20 aus Figur 1 gemäss einer ersten erfindungsgemässen Ausführungsform der Wäschetrommel 10 mit einem ausgefüllten Zwischenvolumen 26 zwischen den Krägen 23 der Luftöffnungen 21,
Figur 4 eine Schnittdarstellung durch einen Teil der Wand 20 aus Figur 1 gemäss einer zweiten erfindungsgemässen Ausführungsform der Wäschetrommel 10, wobei die Wand 20 zwei spiegelbildliche Stanzteile 20a, 20b mit stirnseitig gegeneinander angeordneten Krägen 23 umfasst,
Figur 5 einen Wäschetrockner 1 mit einer erfindungsgemässen Wäschetrommel 10,
Figur 6 eine Schnittdarstellung durch einen Teil der Wand 20 aus Figur 1 gemäss einer dritten erfindungsgemässen Ausführungsform der Wäschetrommel 10 mit um die Luftöffnungen 21 umlaufenden Krägen 23, welche im Trommelaussenraum 12 eine Bördelung 25 aufweisen, wobei Zwischenvolumina 26 zwischen den Krägen 23 mit einem Fremdwerkstoff 27 ausgefüllt sind, und
Figur 7 eine Schnittdarstellung durch einen Teil der Wand 20 aus Figur 1 gemäss einer vierten erfindungsgemässen Ausführungsform der Wäschetrommel 10, wobei die Wand 20 zwei Einzelteile 20a, 20b mit sich überlappenden Kragenpaaren umfasst.

### Wege zur Ausführung der Erfindung

Die Figur 1 zeigt eine perspektivische Darstellung einer Wäschetrommel 10 mit einem Zylindermantel 14, einer Befüllöffnung 15 sowie mit einer Wand 20, in welcher eine Mehrzahl von Luftöffnungen 21 zum Durchführen eines Prozessluftstroms 13 von einem Trommelaussenraum 12 (ein Volumen in einem Gehäuse des Wäschetrockners ausserhalb der Wäschetrommel 10) in einen Trommelinnenraum 11 (ein Volumen innerhalb der Wäschetrommel 10, in welchem die zu trocknende Wäsche 2 aufgenommen wird) angeordnet ist. Die Wand 20 und die Befüllöffnung 15 sind an gegenüberliegenden Stirnseiten des Zylindermantels 14 der Wäschetrommel 10 angeordnet. Somit kann ein durch die Wäschetrommel laufender Prozessluftstrom 13 gewährleistet werden, indem der Prozessluftstrom 13 durch die Wand 20 an einer Stirnseite (hier: Rückseite) der Wäschetrommel 10 in die Wäschetrommel 10 eintritt und diese durch die gegenüberliegende Befüllöffnung 15 (hier: an der Vorderseite der Wäschetrommel 10, entlang minus z) wieder verlässt.

Die Figur 2 zeigt eine Schnittdarstellung in der x-z-Ebene durch einen Teil einer Wand 20 einer nicht beanspruchten Wäschetrommel 10. Der Prozessluftstrom 13 fliesst entlang der minus-z-Achse durch die Luftöffnungen 21 vom Trommelaussenraum 12 in den Trommelinnenraum 11 (angedeutet durch die schwarzen Pfeile). Dabei sind um die Luftöffnungen 21 umlaufende Krägen 23 der Wand 20 sichtbar, welche die Luftöffnungen 21 lateral (d.h. entlang x bzw. y) begrenzen. Durch ein "Zurückbiegen" von Kragenmaterial nach aussen (also vom Zentrum der Luftöffnungen 21 weg und entlang der minus-z-Achse) entstehen Bördelungen 25 an den Krägen 23. Diese Bördelungen 25 weisen Biegeradien von weniger als 4 mm auf. Somit ist der laterale Luftöffnungsdurchmesser d in axialer Richtung (entlang z) nicht konstant, sondern verringert sich in einem Abschnitt vom Trommelaussenraum 12 zum Trommelinnenraum 11 hin. Mit anderen Worten weisen die Krägen 23 Einlaufkonturen 24 auf. Durch diese Massnahme können die Strömungsverhältnisse für den Prozessluftstrom 13 weiter verbessert werden.

Die Figur 3 zeigt eine Schnittdarstellung in der x-z-Ebene durch einen Teil der Wand 20 aus Figur 1 gemäss einer ersten erfindungsgemässen Ausführungsform der Wäschetrommel 10. Wie in der Figur 2 fliesst der Prozessluftstrom 13 entlang der minus-z-Achse durch die Luftöffnungen 21 vom Trommelaussenraum 12 in den Trommelinnenraum 11 (angedeutet durch die schwarzen Pfeile). Dabei sind Krägen 23 der Luftöffnungen 21 sichtbar, welche die Luftöffnungen 21 lateral (entlang x bzw. y) begrenzen. Diese Krägen 23 umschliessen lateral ein Zwischenvolumen 26 zwischen den Luftöffnungen 21 im Trommelaussenraum 12. In der z-Richtung ist das Zwischenvolumen 26 auf der Seite zum Trommelinnenraum 11 hin das Wandmaterial zwischen den Luftöffnungen begrenzt. Das Zwischenvolumen 26 ist bis zur Ausdehnung der Krägen 23 in z-Richtung (bzw. sogar darüber hinaus) mit einem Fremdwerkstoff 27 ausgefüllt, z.B. mit einer Vergussmasse oder einem Harz, welches ausgehärtet wird. Somit wird eine dem Trommelaussenraum 12 zugewandte ebene bzw. konvexe Fläche A der Wand 20 erreicht. Auf diese Weise können die Strömungsverhältnisse für den Prozessluftstrom 13 verbessert werden.

Die Figur 4 zeigt eine Schnittdarstellung in der x-z-Ebene durch einen Teil der Wand 20 aus Figur 1 gemäss einer zweiten erfindungsgemässen Ausführungsform der Wäschetrommel 10. Wie in den Figuren 2 und 3 fliesst der Prozessluftstrom 13 entlang der minus-z-Achse durch die Luftöffnungen 21 vom Trommelaussenraum 12 in den Trommelinnenraum 11 (angedeutet durch die schwarzen Pfeile). Abweichend von der ersten Ausführungsform der Wäschetrommel 10 umfasst die Wand 20 in der zweiten Ausführungsform zwei Einzelteile 20a und 20b, welche in der z-Richtung hintereinander angeordnet sind. Die beiden Einzelteile 20a und 20b der Wand 20 sind spiegelbildliche Stanzteile mit um die Luftöffnungen 21 umlaufenden Krägen 23, welche in dieser Ausführungsform allerdings keine Bördelung aufweisen. Dabei sind die Stirnseiten 23a, 23b der Krägen 23 der beiden Einzelteile 20a, 20b gegeneinander orientiert. Mit anderen Worten sind die spiegelbildlichen Einzelteile 20a und 20b gegeneinander orientiert verbunden und bilden somit die Wand 20, welche eine gegen den Trommelaussenraum 12 gewandte ebene Fläche A aufweist. Auf diese Weise können die Strömungsverhältnisse für den Prozessluftstrom 13 verbessert werden.

Die Figur 5 zeigt einen Wäschetrockner 1 mit einer erfindungsgemässen Wäschetrommel 10, welche eine Wand 20 mit einer Mehrzahl von Luftöffnungen 21 aufweist, durch welche ein Prozessluftstrom 13 zur Trocknung der Wäsche 2 vom Trommelaussenraum 12 her in den Trommelinnenraum 11 führbar ist. Die Wand 20 hat dabei eine dem Trommelaussenraum 12 zugewandte ebene Fläche A zwischen mindestens zwei Luftöffnungen 21 und der Querschnitt d zumindest einer der Luftöffnungen 21 verringert sich vom Trommelaussenraum 12 zum Trommelinnenraum 11 hin.

Die Figur 6 zeigt eine Schnittdarstellung durch einen Teil der Wand 20 aus Figur 1 gemäss einer dritten erfindungsgemässen Ausführungsform der Wäschetrommel 10. Die dritte Ausführungsform kombiniert die Bördelungen 25 an den Krägen 23 aus Figur 2, welche zu Einlaufkonturen 24 der Krägen 23 führen, mit dem ausgefüllten Zwischenvolumen 26 zwischen den Luftöffnungen 21 im Trommelaussenraum 12 aus der ersten Ausführungsform gemäss Figur 3. Somit weist die Wand 20 der Wäschetrommel 10 gemäss der dritten Ausführungsform sowohl eine dem Trommelaussenraum 12 zugewandte ebene oder konvexe Fläche A als auch einen sich in einem Abschnitt vom Trommelaussenraum 12 zum Trommelinnenraum 11 hin verringernden Querschnitt d der Luftöffnungen 21 auf. Somit werden die Strömungsverhältnisse für den Prozessluftstrom verbessert.

Die Figur 7 zeigt eine Schnittdarstellung durch einen Teil der Wand 20 aus Figur 1 gemäss einer vierten erfindungsgemässen Ausführungsform der Wäschetrommel 10, wobei die Wand 20 zwei Einzelteile 20a (trommelinnenseitig, d.h. zum Trommelinnenraum 11 hin orientiert) und 20b (trommelaussenseitig, d.h. zum Trommelaussenraum 12 hin orientiert) umfasst. Beide Einzelteile 20a, 20b (Stanzteile) weisen um die Luftöffnungen 21 umlaufende Krägen 23c, 23d auf. Jedem Kragen 23c des ersten Einzelteils 20a ist dabei ein Kragen 23d des zweiten Einzelteils 20b zugeordnet, d.h. die beiden einander zugeordneten Krägen 23c und 23d umlaufen eine gemeinsame Luftöffnung 21. Mit anderen Worte bilden einander zugeordnete Krägen 23c, 23d ein Kragenpaar. In einem Kragenpaar weist der Kragen 23c des ersten Einzelteils 20a einen grösseren oder maximal gleich grossen Innendurchmesser dᵢ auf wie der Aussendruchmesser dₐ (also der Durchmesser auf der luftöffnungsabgewandten Seite) des Kragens 23d. Die beiden Einzelteile 20a, 20b werden dann so zur Wand 20 zusammengesetzt, dass die Kragenpaare 23c, 23d "ineinander" angeordnet sind oder mit anderen Worten sich die Krägen 23c, 23d in der z-Richtung (Richtung des Luftstroms 13) "überlappen".

Bemerkungen:
- In den Schnittdarstellungen (Figuren 2, 3 und 4) sind Schnittflächen schraffiert gezeichnet.
- Die Begriffe "axial" bzw. "lateral" beziehen sich auf eine Richtung parallel zu einer Rotationsachse der Wäschetrommel (Koordinatenachse z) wie in Figur 1 definiert bzw. auf eine Richtung senkrecht dazu (Koordinatenachsen x und y).

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wäschetrommel (10) für einen Wäschetrockner (1),
wobei die Wäschetrommel (10) einen Trommelinnenraum (11) zur Aufnahme von zu trocknender Wäsche (2) aufweist und eine Wand (20) umfasst,
wobei der Trommelinnenraum (11) durch die Wand (20) von einem Trommelaussenraum (12) abgegrenzt ist,
wobei die Wand (20) eine Mehrzahl von Luftöffnungen (21) aufweist, durch welche ein Prozessluftstrom (13) vom Trommelaussenraum (12) her in den Trommelinnenraum (11) führbar ist,
wobei die Wand (20) zumindest teilweise aus durchstanztem Blech gefertigt ist,
wobei die Wand (20) in den Trommelaussenraum (12) gerichtete und um die Luftöffnungen (21) umlaufende Krägen (23) aufweist,
**dadurch gekennzeichnet, dass** ein Zwischenvolumen (26) zwischen mindestens zwei der Krägen (23) im Trommelaussenraum (12) mindestens bis zu einer Ausdehnung der Krägen (23) in den Trommelaussenraum (12) mit einem Werkstoff (27) ausgefüllt ist,
so dass die Wand (20) zumindest zwischen zwei der Luftöffnungen (21) eine dem Trommelaussenraum (12) zugewandte ebene oder konvexe Fläche (A) aufweist.

2. Wäschetrommel (10) nach Anspruch 1, wobei mindestens einer der Krägen (23), insbesondere alle Krägen (23), eine Einlaufkontur (24) aufweist/aufweisen.

3. Wäschetrommel (10) nach Anspruch 2, wobei mindestens einer der Krägen (23), insbesondere alle Krägen (23), eine Bördelung (25) aufweist/aufweisen, insbesondere mit einem Radius kleiner als 4 mm.

4. Wäschetrommel nach einem der vorangehenden Ansprüche, wobei der Werkstoff (27) eine Vergussmasse umfasst.

5. Wäschetrommel (10) nach einem der vorangehenden Ansprüche, wobei ein Zwischenvolumen (26) zwischen allen Krägen (23) im Trommelaussenraum (12) mindestens bis zu einer Ausdehnung der Krägen (23) in den Trommelaussenraum (12) mit dem Werkstoff (27) ausgefüllt ist.

6. Wäschetrommel (10) für einen Wäschetrockner (1),
wobei die Wäschetrommel (10) einen Trommelinnenraum (11) zur Aufnahme von zu trocknender Wäsche (2) aufweist und eine Wand (20) umfasst,
wobei der Trommelinnenraum (11) durch die Wand (20) von einem Trommelaussenraum (12) abgegrenzt ist,
wobei die Wand (20) eine Mehrzahl von Luftöffnungen (21) aufweist, durch welche ein Prozessluftstrom (13) vom Trommelaussenraum (12) her in den Trommelinnenraum (11) führbar ist,
wobei die Wand (20) zumindest zwischen zwei der Luftöffnungen (21) eine dem Trommelaussenraum (12) zugewandte ebene oder konvexe Fläche (A) aufweist,
wobei die Wand (20) zumindest in einem Teilbereich mindestens zwei Einzelteile (20a, 20b) umfasst,
**dadurch gekennzeichnet, dass** die Einzelteile (20a, 20b) der Wand (20) spiegelbildliche Stanzteile sind, welche beide um die Luftöffnungen (21) umlaufende Krägen (23) aufweisen und
dass Stirnseiten (23a, 23b) der Krägen (23) der Einzelteile (20a, 20b) gegeneinander gerichtet angeordnet sind.

7. Wäschetrommel (10) für einen Wäschetrockner (1),
wobei die Wäschetrommel (10) einen Trommelinnenraum (11) zur Aufnahme von zu trocknender Wäsche (2) aufweist und eine Wand (20) umfasst,
wobei der Trommelinnenraum (11) durch die Wand (20) von einem Trommelaussenraum (12) abgegrenzt ist,
wobei die Wand (20) eine Mehrzahl von Luftöffnungen (21) aufweist, durch welche ein Prozessluftstrom (13) vom Trommelaussenraum (12) her in den Trommelinnenraum (11) führbar ist,
wobei die Wand (20) zumindest zwischen zwei der Luftöffnungen (21) eine dem Trommelaussenraum (12) zugewandte ebene oder konvexe Fläche (A) aufweist,
wobei die Wand (20) zumindest in einem Teilbereich ein erstes Einzelteil (20a) und ein zweites Einzelteil (20b) umfasst,
**dadurch gekennzeichnet, dass** das erste Einzelteil (20a) der Wand (20) und das zweite Einzelteil (20b) der Wand (20) mindestens je einen um eine gemeinsame Luftöffnung (21) umlaufenden Kragen (23c, 23d) aufweisen,
wobei dem Kragen (23c) des ersten Einzelteils (20a) jeweils ein Kragen (23d) des zweiten Einzelteils (20b) zugeordnet ist,
wobei ein Innendurchmesser (dᵢ) des Kragens (23c) des ersten Einzelteils (20a) grösser oder gleich einem Aussendurchmesser (dₐ) des zugehörigen Kragens (23d) des zweiten Einzelteils (20b) ist,
wobei der Kragen (23d) des zweiten Einzelteils (20b) zumindest in einem Abschnitt innerhalb des zugehörigen Kragens (23c) des ersten Einzelteils (20a) angeordnet ist.

8. Wäschetrommel nach Anspruch 7 wobei allen Krägen (23c) des ersten Einzelteils (20a) jeweils ein Kragen (23d) des zweiten Einzelteils (20b) zugeordnet ist und insbesondere wobei jeder Kragen (23d) des zweiten Einzelteils (20b) zumindest in einem Abschnitt innerhalb des zugehörigen Kragens (23c) des ersten Einzelteils (20a) angeordnet ist.

9. Wäschetrommel (10) nach einem der vorangehenden Ansprüche, wobei die Wand (20) und eine Befüllöffnung (15) der Wäschetrommel (10) an jeweils gegenüberliegenden Stirnseiten eines Zylindermantels (14) der Wäschetrommel (10) angeordnet sind.

10. Wäschetrommel (10) nach einem der vorangehenden Ansprüche, wobei sich ein Querschnitt (d) zumindest einer der Luftöffnungen (21), insbesondere aller Luftöffnungen (21), zumindest in einem Abschnitt vom Trommelaussenraum (12) zum Trommelinnenraum (11) hin verringert.

11. Wäschetrommel (10) nach einem der vorangehenden Ansprüche, wobei die Wand (20) zwischen allen Luftöffnungen (21) eine dem Trommelaussenraum (12) zugewandte ebene oder konvexe Fläche (A) aufweist.

12. Wäschetrockner (1), insbesondere Wärmepumpentrockner, mit einer Wäschetrommel (10) nach einem der vorangehenden Ansprüche.

## Claims

1. Laundry drum (10) for a laundry dryer (1),
wherein the laundry drum (10) has a drum interior space (11) for receiving laundry (2) to be dried and comprises a wall (20),
wherein the drum interior space (11) is separated by the wall (20) from a drum exterior space (12),
wherein the wall (20) has a plurality of air openings (21) through which a process air stream (13) is guidable from the drum exterior space (12) into the drum interior space (11),
wherein the wall (20) is at least partially made from perforated sheet metal,
wherein the wall (20) has collars (23) directed into the drum exterior space (12) and revolving around the air openings (21),
**characterized in that** an intermediate volume (26) between at least two of the collars (23) is filled with a material (27) in the drum exterior space (12) at least up to an extension of the collars (23) into the drum exterior space (12)
such that the wall (20) has a flat or convex surface (A) facing the drum exterior space (12) at least between two of the air openings (21).

2. Laundry drum (10) according to claim 1, wherein at least one of the collars (23), in particular all collars (23), has/have an inlet contour (24).

3. Laundry drum (10) according to claim 2, wherein at least one of the collars (23), in particular all of the collars (23), has/have a flanging (25), in particular with a radius of less than 4 mm.

4. Laundry drum according to one of the preceding claims, wherein the material (27) comprises a potting compound.

5. Laundry drum (10) according to one of the preceding claims, wherein an intermediate volume (26) between all collars (23) is filled with the material (27) in the drum exterior space (12) at least up to an extension of the collars (23) into the drum exterior space (12).

6. Laundry drum (10) for a laundry dryer (1),
wherein the laundry drum (10) has a drum interior space (11) for receiving laundry (2) to be dried and comprises a wall (20),
wherein the drum interior space (11) is separated by the wall (20) from a drum exterior space (12),
wherein the wall (20) has a plurality of air openings (21) through which a process air stream (13) is guidable from the drum exterior space (12) into the drum interior space (11),
wherein the wall (20) has a flat or convex surface (A) facing the drum exterior space (12) at least between two of the air openings (21),
wherein the wall (20) comprises, at least in a partial region, at least two individual parts (20a, 20b),
**characterized in that** the individual parts (20a, 20b) of the wall (20) are mirror-inverted stamped parts which both have collars (23) revolving around the air openings (21), and
**in that** face sides (23a, 23b) of the collars (23) of the individual parts (20a, 20b) are arranged facing each other.

7. Laundry drum (10) for a laundry dryer (1),
wherein the laundry drum (10) has a drum interior space (11) for receiving laundry (2) to be dried and comprises a wall (20),
wherein the drum interior space (11) is separated by the wall (20) from a drum exterior space (12),
wherein the wall (20) has a plurality of air openings (21) through which a process air stream (13) is guidable from the drum exterior space (12) into the drum interior space (11),
wherein the wall (20) has a flat or convex surface (A) facing the drum exterior space (12) at least between two of the air openings (21),
wherein the wall (20) comprises, at least in a partial region, a first individual part (20a) and a second individual part (20b),
**characterized in that** the first individual part (20a) of the wall (20) and the second individual part (20b) of the wall (20) each have at least one collar (23c, 23d) revolving around a common air opening (21),
wherein a collar (23d) of the second individual part (20b) is assigned to the collar (23c) of the first individual part (20a) each,
wherein an inner diameter (di) of the collar (23c) of the first individual part (20a) is greater than or equal to an outer diameter (da) of the associated collar (23d) of the second individual part (20b),
wherein the collar (23d) of the second individual part (20b) is arranged inside of the associated collar (23c) of the first individual part (20a) at least in a section.

8. Laundry drum according to claim 7, wherein a collar (23d) of the second individual part (20b) is assigned to all of the collars (23c) of the first individual part (20a) each, and in particular wherein each collar (23d) of the second individual part (20b) is arranged inside of the associated collar (23c) of the first individual part (20a) at least in a section.

9. Laundry drum (10) according to one of the preceding claims, wherein the wall (20) and a filling opening (15) of the laundry drum (10) are each arranged on opposing face sides of a cylinder barrel (14) of the laundry drum (10).

10. Laundry drum (10) according to one of the preceding claims, wherein a cross-section (d) of at least one of the air openings (21), in particular all air openings (21), decreases at least in a section from the drum exterior space (12) to the drum interior space (11).

11. Laundry drum (10) according to one of the preceding claims, wherein the wall (20) has a flat or convex surface (A) facing the drum exterior space (12) between all air openings (21).

12. Laundry dryer (1), in particular heat pump dryer, with a laundry drum (10) according to one of the preceding claims.

## Revendications

1. Tambour à linge (10) pour un sèche-linge (1),
le tambour à linge (10) ayant un espace intérieur (11) du tambour pour recevoir du linge (2) à sécher et comprenant une paroi (20),
l'espace intérieur (11) du tambour étant séparé d'un espace extérieur (12) du tambour par la paroi (20),
la paroi (20) ayant une pluralité d'ouvertures d'air (21) à travers lesquelles un flux d'air de processus (13) peut être guidé à partir de l'espace extérieur (12) du tambour dans l'espace intérieur (11) du tambour,
la paroi (20) étant au moins partiellement réalisée en tôle de métal perforée,
la paroi (20) ayant des colliers (23) orientés dans l'espace extérieur (12) du tambour et entourant les ouvertures d'air (21),
**caractérisé en ce qu'**un volume intermédiaire (26) entre au moins deux des colliers (23) est rempli avec un matériau (27) dans l'espace extérieur (12) du tambour au moins jusqu'à une extension des colliers (23) dans l'espace extérieur (12) du tambour
de sorte que la paroi (20) a une surface plate ou convexe (A) qui est en face de l'espace extérieur (12) du tambour au moins entre deux des ouvertures d'air (21).

2. Tambour à linge (10) selon la revendication 1, au moins un des colliers (23), particulièrement tous les colliers (23), ayant un contour d'entrée (24).

3. Tambour à linge (10) selon la revendication 2, au moins un des colliers (23), particulièrement tous les colliers (23), ayant un bordage (25), particulièrement avec un radius inférieur à 4 mm.

4. Tambour à linge (10) selon l'une des revendications précédentes, le matériau (27) comprenant une masse de scellement.

5. Tambour à linge (10) selon l'une des revendications précédentes, un volume intermédiaire (26) entre tous les colliers (23) étant rempli avec le matériau (27) dans l'espace extérieur (12) du tambour au moins jusqu'à une extension des colliers (23) dans l'espace extérieur (12) du tambour.

6. Tambour à linge (10) pour un sèche-linge (1),
le tambour à linge (10) ayant un espace intérieur (11) du tambour pour recevoir du linge (2) à sécher et comprenant une paroi (20),
l'espace intérieur (11) du tambour étant séparé d'un espace extérieur (12) du tambour par la paroi (20),
la paroi (20) ayant une pluralité d'ouvertures d'air (21) à travers lesquelles un flux d'air de processus (13) peut être guidé à partir de l'espace extérieur (12) du tambour dans l'espace intérieur (11) du tambour,
la paroi (20) ayant une surface plate ou convexe (A) qui est en face de l'espace extérieur (12) du tambour au moins entre deux des ouvertures d'air (21),
la paroi (20) comprenant, au moins dans une région partielle, au moins deux pièces individuelles (20a, 20b),
**caractérisé en ce que** les pièces individuelles (20a, 20b) de la paroi (20) sont des pièces embouties, miroir inversées, qui ont toutes les deux des colliers (23) qui entourent les ouvertures d'air (21), et
**en ce que** des côtés de face (23a, 23b) des colliers (23) des pièces individuelles (20a, 20b) sont arrangés l'un en face de l'autre.

7. Tambour à linge (10) pour un sèche-linge (1), le tambour à linge (10) ayant un espace intérieur (11) du tambour pour recevoir du linge (2) à sécher et comprenant une paroi (20),
l'espace intérieur (11) du tambour étant séparé d'un espace extérieur (12) du tambour par la paroi (20),
la paroi (20) ayant une pluralité d'ouvertures d'air (21) à travers lesquelles un flux d'air de processus (13) peut être guidé à partir de l'espace extérieur (12) du tambour dans l'espace intérieur (11) du tambour,
la paroi (20) ayant une surface plate ou convexe (A) en face de l'espace extérieur (12) du tambour au moins entre deux des ouvertures d'air (21),
la paroi (20) comprenant, au moins dans une région partielle, une première pièce individuelle (20a) et une deuxième pièce individuelle (20b),
**caractérisé en ce que** la première pièce individuelle (20a) de la paroi (20) et la deuxième pièce individuelle (20b) de la paroi (20) ont chacune au moins un collier (23c, 23d) qui entoure une ouverture d'air commune (21),
un collier (23d) de la deuxième pièce individuelle (20b) étant attribué au collier (23c) de la première pièce individuelle (20a),
un diamètre intérieur (di) du collier (23c) de la première pièce individuelle (20a) étant supérieur ou égale à un diamètre extérieur (da) du collier attribué (23d) de la deuxième pièce individuelle (20b),
le collier (23d) de la deuxième pièce individuelle (20b) étant arrangé à l'intérieur du collier attribué (23c) de la première pièce individuelle (20a) au moins dans une section.

8. Tambour à linge selon la revendication 7, un collier (23d) de la deuxième pièce individuelle (20b) étant attribué à tous les colliers (23c) de la première pièce individuelle (20a), et particulièrement chaque collier (23d) de la deuxième pièce individuelle (20b) étant arrangé à l'intérieur du collier attribué (23c) de la première pièce individuelle (20a) au moins dans une section.

9. Tambour à linge (10) selon l'une des revendications précédentes, la paroi (20) et une ouverture de remplissage (15) du tambour à linge (10) étant chacune arrangée sur des côtés de face opposés d'un baril cylindrique (14) du tambour de linge (10).

10. Tambour à linge (10) selon l'une des revendications précédentes, une coupe transversale (d) d'au moins une des ouvertures d'air (21), particulièrement de toutes les ouvertures d'air (21), décroissant au moins dans une section à partir de l'espace extérieur (12) du tambour jusqu'à l'espace intérieur (11) du tambour.

11. Tambour à linge (10) selon l'une des revendications précédentes, la paroi (20) ayant une surface plate ou convexe (A) qui est en face de l'espace extérieur (12) du tambour entre toutes les ouvertures d'air (21).

12. Sèche-linge (1), particulièrement sèche-linge à pompe à chaleur, avec un tambour de linge (10) selon l'une des revendications précédentes.
